# FASCICULE DE BREVET EUROPEEN

(11) **EP 0 041 464 B1**
(45) Date de publication et mention de la délivrance du brevet: **18.04.1984**
(21) Numéro de dépôt: 81420075.4
(22) Date de dépôt: 19.05.1981
(51) Int. Cl.: B21B 25/02

(54) **Chariot porte-butée de laminoir**
Anschlagschlitten für ein Walzwerk
Slidable thrust bearing for rolling mills

(30) Priorité: 23.05.1980 FR 8011526
(43) Date de publication de la demande: 09.12.1981
(73) Titulaire: VALLOUREC Société Anonyme dite., F-75116 Paris (FR)
(72) Inventeur: Blanquet, Claude, Potelle F-59530 Le Quesnoy (FR)
(74) Mandataire: de Passemar, Bernard

## Description

L'invention concerne les techniques de laminoir, notamment de laminoir perceur, pour la transformation d'un bloc plein en une ébauche tubulaire au moyen d'un laminoir, dans lesquelles on utilise une barre portant une tête de perçage pour pousser cette tête dans le bloc afin de le transformer en un tube creux. Pendant le perçage, la barre de perçage doit être:
- maintenue dans l'axe du laminoir perceur,
- entraînée en rotation sur elle-même,
- déplaçable en direction du laminoir perceur.

Pour ce faire, il est connu d'associer à la barre une butée, d'une part, et une pince, d'autre part, les mors de la pince étant en appui dans une échancrure latérale de la barre dont l'extrémité arrière est encastrée dans la butée, l'ensemble constitué par la pince et la butée étant porté par un chariot mobile en translation suivant l'axe du laminoir perceur, ledit ensemble étant en outre entraîné en rotation sur lui-même à une vitesse sensiblement égale, quoique toujours inférieure à la vitesse de rotation du produit; une roue libre, prévue dans la commande de rotation, permet à l'ensemble d'adopter sans difficulté la vitesse réelle imposée par le produit pendant l'opération de perçage.

A la fin d'une opération de perçage, la barre sur laquelle est emmanchée l'ébauche percée est dégagée axialement du laminoir, avec son chariot, puis désolidarisée de la butée, pour être recyclée vers une nouvelle opération de perçage après avoir été dépouillée de l'ébauche, qui poursuit son cycle de fabrication.

Pour désolidariser la barre, équipée de son ébauche, de la butée, il est nécessaire de la déplacer axialement par rapport à la butée afin de dégager l'encastrement, déplacement pendant lequel le laminoir n'est pas utilisable.

La présente invention vise à diminuer ce temps mort pour réaliser un gain de production, tout en satisfaisant aux obligations d'aligner, de déplacer la barre et de permettre sa rotation pendant l'opération de perçage.

On y parvient, selon l'invention, en montant la pince de façon qu'elle ne soit plus rotative, mais rendue solidaire du chariot, et en remplaçant la liaison positive entre la butée rotative et la barre par un simple contact entre les faces en regard de la butée et de la barre permettant une éjection latérale de la barre par rapport à la butée sans dégagement axial préalable.

De préférence, la barre et la butée sont en contact par des faces dont l'une au moins est une surface de révolution, et en particulier un plan. On peut ainsi réduire par exemple de 6 à 8 s le temps nécessaire à un changement de barre.

L'invention permet en outre d'éviter l'utilisation des moyens tels que fourchette ou barre d'éjection centrale nécessaires dans la technique antérieure pour éjecter la barre, d'où une simplification de matériel.

Dans la technique de l'invention, la barre comporte une échancrure pour recevoir les mors de la pince; ces mors sont appliqués dans l'échancrure avec un jeu radial pour permettre la rotation de la barre par rapport aux mors; de plus, ils sont appliqués dans l'échancrure avec un jeu axial, de sorte qu'ils ne servent à maintenir l'extrémité d'appui de la barre au voisinage immédiat du grain de butée du chariot que pendant les phases de translation de celui-ci, c'est-à-dire lorsque la barre est introduite axialement dans le laminoir avant le début de l'opération de perçage et ensuite lorsque la barre est extraite axialement hors du laminoir une fois le perçage terminé.

Ainsi, dès le début de l'opération de perçage, le produit entraîné par les cylindres du laminoir perceur prend contact avec la pointe de perçage solidaire de la barre, et peut repousser l'ensemble avec force contre le grain de butée du chariot mis en rotation préalable; le perçage commence aussitôt, et le développement des réactions axiales sur la barre qui en résulte a pour effet d'appliquer celle-ci avec force sur le grain de butée, d'où une mise en rotation quasi immédiate de la barre sous l'effet conjugué du produit qui tourne et du grain de butée mis en rotation préalable. Compte tenu de la vitesse axiale du produit à percer (plusieurs décimètres par seconde), et de la faible distance qui sépare l'extrémité de la barre du grain d'appui (quelques centimètres), cette phase est extrêmement brève et tout se passe en pratique, du point de vue des résultats du laminage, comme si la mise en rotation de la barre était instantanée. De préférence, le grain de butée est suffisamment massif pour que la chaleur dégagée pendant la durée très brève de la prise de contact soit en majeure partie absorbée par la masse du grain et n'entraîne pas une trop grande élévation de température au niveau du contact.

On décrira ci-après une réalisation du dispositif de butée de barre de perceur conforme à l'invention pour laminoir perceur à recyclage de barre, en référence aux figures du dessin joint, sur lequel:
la fig. 1 est une vue axiale longitudinale schématique du dispositif, et
la fig. 2 est une vue schématique agrandie en coupe transversale suivant A-A de la fig. 1.

Le dispositif représenté sur les figures comprend un chariot 1 qui porte une pince 2 et une butée 3. Le chariot est déplaçable par translation, suivant une direction parallèle à l'axe XX' du laminoir perceur (ce dernier non représenté et se trouvant à main droite), déplacement obtenu par exemple au moyen d'un système pignon 4-crémaillère 5, le pignon étant à rotation commandée par un moteur (non représenté). Ce système d'entraînement en soi connu n'est pas limitatif, et l'invention n'est pas concernée par les détails des moyens d'entraînement du chariot.

La pince 2, comme le montre de façon plus détaillée la fig. 2, comporte deux bras 6 et 7 articulés autour d'un pivot 8, lui-même fixé à une cloison transversale 9 disposée dans un logement ménagé dans la partie avant 10 du chariot 1. Des vérins 11 et 12 articulés autour de pivots 13 et 14 solidaires de la cloison 9 commandent le déplacement des bras 6 et 7 de la pince, grâce à des tiges 15 et 16 reliées aux extrémités des bras par des pivots 17 et 18. Il est ainsi possible en commandant à distance les vérins par des moyens connus, de provoquer la fermeture de la pince dans la position qui est représentée à la fig. 2 ou, au contraire, son ouverture par rotation des bras 6 et 7 dans des sens opposés autour du pivot 8, comme le montrent les flèches. Dans la position de fermeture, les mors 19 et 20 des deux bras de la pince s'engagent dans une échancrure 21 de la barre de perçage 22 avec un jeu radial e de l'ordre de 2 mm et un jeu axial k de l'ordre de 5 à 10 mm.

L'invention n'est pas limitée à un type de pince particulier. La butée 3 est entraînée en rotation sur le chariot, autour de l'axe X'X, au moyen d'un moteur 23 porté par le chariot ou indépendant. Le jeu axial k de la pince est conçu pour permettre de rapprocher jusqu'au contact ou de séparer la face de butée 24 du grain de butée et la face d'extrémité arrière 25 de la barre. A son autre extrémité, la barre porte une poire de perçage 26. Une au moins de ces faces est de préférence une surface de révolution, et en particulier un plan, pour faciliter au maximum le dégagement latéral sans déplacement axial de la barre, lors du changement de barre. Dans le cas de la fig. 1, les deux faces 24 et 25 sont des plans. La butée est entraînée en rotation à une vitesse de 1000 à 1500 tr/min, choisie de préférence légèrement inférieure à la vitesse théorique de la barre en régime, par exemple 90% de celle-ci, de sorte que les frottements entre barre et butée, au moment de leur entrée en contact, n'entraînent que des échauffements acceptables. La barre vient au contact de la butée non pas en raison d'une liaison positive, comme dans la technique antérieure, mais sous l'effet des réactions de laminage pendant le perçage. Lorsque la barre a été mise en place dans l'axe du perceur, par des moyens connus, et que le chariot est mû axialement pour amener la pointe de perçage en position convenable pour le perçage entre les deux cylindres du laminoir, la pince empêche la fuite sous le choc au moment du contact; elle assure ultérieurement le dégagement hors du laminoir, une fois le perçage terminé. Par ailleurs, des moyens de blocage non décrits, mais bien connus de l'homme de l'art, sont utilisés pour caler le chariot 1 en position de laminage pendant la période où la barre 22 est en appui sur la butée 3. Ces moyens comportent une cale escamotable commandée par vérin qui vient en appui sur l'arrière du chariot pour l'empêcher de reculer.

Le dispositif comporte également comme dispositifs connus, non représentés, des unités de guidage de la barre, entre le chariot et le laminoir perceur, ainsi que les moyens d'évacuation latérale de la barre et de l'ébauche qui l'entoure, une fois le perçage accompli, et les moyens d'introduction de la barre destinée au perçage suivant.

Dans le cas d'un laminoir perceur réalisant des ébauches de diamètre extérieur de l'ordre de 170 mm, le dispositif précédemment décrit a permis de faire passer le temps, entre deux opérations de perçage, de 12 à 15 s à 6 à 7 s, soit un gain de temps de 6 à 8s, représentant une augmentation de productivité globale de l'ordre de 25%.

A titre indicatif, l'ensemble constitué par la poire de perçage et la barre peut peser 350 à 1800 kg, la masse totale du chariot étant de 6000 kg, et celle du grain de butée proprement dit de 9,5 à 11,5 kg.

Bien que l'invention ait été décrite dans le cas particulier d'un laminoir perceur, elle recevra application au cas de tout laminoir ébaucheur élongateur et/ou finisseur, dans lequel on utilise une barre portant une tête de laminage et pour lequel se pose le même problème que celui exposé ici pour le laminoir perceur.

## Revendications

1. Chariot porte-butée (1) de laminoir, notamment de laminoir perceur pour déplacer longitudinalement une barre de travail (22) et entraîner en rotation l'extrémité arrière (25) de la barre, l'extrémité avant (26) de la barre étant entraînée en rotation par l'ébauche pendant le laminage, ce chariot étant équipé d'une pince (2) dont les mors (6) et (7) peuvent s'engager dans une échancrure (21 ) de la barre à proximité de l'extrémité arrière, et d'une butée d'appui (3) pour cette extrémité arrière, butée qui est entraînée en rotation sur elle-même par rapport au chariot pour conférer à l'extrémité arrière de la barre un mouvement de rotation, caractérisé en ce que la pince est solidaire du chariot et en ce que la butée d'appui et l'extrémité arrière de la barre ne sont pas liées positivement et ont des faces de contact (24, 25) sans encastrement, les profils de ces faces étant tels qu'ils permettent un glissement en rotation de la barre par rapport à la butée d'appui autour de l'axe commun (XX'), ainsi qu'une éjection latérale de la barre sans dégagement axial préalable de celle-ci, le contact de l'extrémité arrière de la barre sur la butée d'appui ne se faisant que du fait des réactions de laminage.

2. Chariot selon la revendication 1, caractérisé en ce que l'une au moins des deux faces de contact (24, 25) est une surface de révolution.

3. Chariot selon la revendication 2, caractérisé en ce que l'une au moins des deux faces de contact (24, 25) est un plan.

4. Chariot selon l'une des revendications 1 à 3, caractérisé en ce qu'il existe un jeu radial (e) entre la pince et la barre.

5. Chariot selon la revendication 4, caractérisé en ce que le jeu radial est de l'ordre de 2 mm.

6. Chariot selon l'une des revendications 1 à 5, caractérisé en ce qu'il existe entre la pince et la barre un jeu axial (k) de l'ordre de 5 à 10 mm.

7. Chariot selon l'une des revendications 1 à 6, caractérisé en ce que la butée (3) est massive afin de limiter l'échauffement pendant la durée de la prise de contact de l'extrémité arrière (25) de la barre avec la butée d'appui (3).

8. Chariot selon l'une des revendications 1 à 7, caractérisé en ce que la butée d'appui (3) est entraînée en rotation à une vitesse de l'ordre de 10% inférieure à la vitesse de rotation théorique de la barre (22) en régime.

## Patentansprüche

1. Anschlagschlitten (1) für ein Walzwerk, insbesondere für ein Lochwalzwerk, um eine Arbeitsstange (22) in Längsrichtung zu verschieben und das rückwärtige Ende (25) der Arbeitsstange in Rotation zu versetzen, während das vordere Ende (26) der Arbeitsstange beim Walzen durch den Rohling in Rotation versetzt wird, wobei der Schlitten mit einer Klemme (2) ausgerüstet ist, deren Spannbacken (6) und (7) in eine Aussparung (21) der Arbeitsstange in der Nähe des rückwärtigen Endes eingreifen, und mit einem Anschlag (3) zum Abstützen dieses rückwärtigen Endes, der mit Bezug auf den Schlitten um sich selbst rotierend angetrieben wird, um dem rückwärtigen Ende der Arbeitsstange eine Drehbewegung zu verleihen, dadurch gekennzeichnet, dass die Klemme mit dem Schlitten fest verbunden ist, der Anschlag zum Abstützen und das rückwärtige Ende der Arbeitsstange nicht positiv (miteinander) verbunden sind und Berührungsflächen (24, 25) ohne Vertiefung(en) aufweisen, deren Profile so (beschaffen) sind, dass sie ein rotierendes Gleiten der Arbeitsstange, bezogen auf den Anschlag zum Abstützen um die gemeinsame Achse (XX') sowie einen seitlichen Ausstoss der Arbeitsstange ohne vorherige axiale Abhebung ermöglichen, wobei der Kontakt des rückwärtigen Endes der Arbeitsstange mit dem Anschlag zum Abstützen nur auf Grund der Walzreaktionen erfolgt.

2. Schlitten nach Anspruch 1, dadurch gekennzeichnet, dass mindestens eine der beiden Berührungsflächen (24, 25) eine Rotationsfläche ist.

3. Schlitten nach Anspruch 2, dadurch gekennzeichnet, dass mindestens eine der beiden Berührurigsflächen (24, 25) eben ist.

4. Schlitten nach einem der Ansprüche 1 bis 3, dadurch gekennzeichnet, dass zwischen der Klemme und der Arbeitsstange ein radiales Spiel (e) vorhanden ist.

5. Schlitten nach Anspruch 4, dadurch gekennzeichnet, dass das radiale Spiel 2 mm beträgt.

6. Schlitten nach einem der Ansprüche 1 bis 5, dadurch gekennzeichnet, dass zwischen der Klemme und der Arbeitsstange ein axiales Spiel (k) von 5 bis 10 mm vorhanden ist.

7. Schlitten nach einem der Ansprüche 1 bis 6, dadurch gekennzeichnet, dass der Anschlag (3) zum Abstützen massiv ist, um das Heisswerden während des Kontakts des rückwärtigen Endes (25) der Arbeitsstange mit dem Anschlag (3) zum Abstützen zu begrenzen.

8. Schlitten nach einem der Ansprüche 1 bis 7, dadurch gekennzeichnet, dass der Anschlag (3) zum Abstützen mit einer Geschwindigkeit in Rotation versetzt wird, die um 10% geringer ist als die theoretische Rotationsgeschwindigkeit der Arbeitsstange (22) während des Betriebszustandes.

## Claims

1. A carriage (1 ) of a rolling-mill, in particular of a boring rolling-mill, which carries a stop, for moving a work-bar (22) in a longitudinal direction and rotating the rear end (25) of the bar, the front end (26) of the bar being rotated by the blank during rolling, the carriage having pincers (2) the jaws (6) and (7) of which engage in a groove (21) in the bar near the rear end, and having a support stop (3) for said rear end, which stop is rotated on itself with respect to the carriage in order to make the rear end of the bar rotate, characterised in that the pincers are integral with the carriage and the support stop and the rear end of the bar are not positively connected to each other and have ungrooved contact surfaces (24, 25), the profiles of said surfaces being such that they allow the bar to slide in rotation with respect to the support stop about the common axis (XX'), and allow the bar to be ejected laterally without said bar previously becoming disengaged axially, the rear end of the bar contacting the support stop only as a result of the rolling reactions.

2. A carriage according to Claim 1, characterised in that at least one of the two contact surfaces (24, 25) is a revolving surface.

3. A carriage according to Claim 2, characterised in that at least one of the two contact surfaces (24, 25) is a plane.

4. A carriage according to one of Claims 1 to 3, characterised in that there is a radial clearance (e) between the pincers and the bar.

5. A carriage according to Claim 4, characterised in that the radial clearance is about 2 mm.

6. A carriage according to one of Claims 1 to 5, characterised in that there is an axial clearance (k) of from about 5 to 10 mm between the pincers and the bar.

7. A carriage according to one of Claims 1 to 6, characterised in that the stop (3) is massive in order to restrict the heat generated during contact between the rear end (25) of the bar and the support stop (3).

8. A carriage according to one of Claims 1 to 7, characterised in that the support stop (3) is rotated at a speed which is about 10% lower than the theoretical rotational speed of the bar (22) when in operation.
